# EUROPÄISCHE PATENTSCHRIFT

(11) **EP 1 928 288 B1**
(45) Veröffentlichungstag und Bekanntmachung des Hinweises auf die Patenterteilung: **09.02.2011**
(21) Anmeldenummer: 06846987.3
(22) Anmeldetag: 15.12.2006
(51) Int. Cl.: A47L 9/14, B31B 41/00

(54) **FILTERBEUTEL FÜR EINEN STAUBSAUGER UND VERFAHREN ZU DESSEN HERSTELLUNG**
FILTER BAG FOR A VACUUM CLEANER AND METHOD FOR PRODUCING THE SAME
SAC POUR ASPIRATEUR ET PROCEDE DE PRODUCTION DE CE SAC

(30) Priorität: 15.12.2005 DE 102005060032
(43) Veröffentlichungstag der Anmeldung: 11.06.2008
(73) Patentinhaber: Eurofilters N.V., 3900 Overpelt (BE)
(72) Erfinder: SCHULTINK, Jan, B-3900 Overpelt (BE); SAUER, Ralf, B-3900 Overpelt (BE)
(74) Vertreter: Pfenning, Meinig & Partner GbR
(86) Internationale Anmeldenummer: PCT/EP2006/012123
(87) Internationale Veröffentlichungsnummer: WO 2007/073889

(56) Entgegenhaltungen:
- EP-A1- 1 059 056
- EP-A2- 1 192 890
- WO-A-01/03802
- WO-A-01/56448
- DE-U1-202005 000 918
- US-A- 3 333 523
- US-A- 3 392 906

## Beschreibung

Die Erfindung betrifft einen Filterbeutel für einen Staubsauger, umfassend einen schlauchartigen Beutel aus einem mindestens eine Vliesstoffschichtlage aufweisenden Mantel mit einem ersten Endbereich, der zumindest teilweise verschlossen ist, und einem diesen gegenüberliegenden zweiten verschlossenen Endbereich, wobei der erste Endbereich einen Boden bildend, gefaltet ist. Die Erfindung betrifft weiterhin ein Verfahren zur Herstellung eines derartigen Filterbeutels.

Filterbeutel für Staubsauger, die einen schlauchartigen Beutel aufweisen und die neben einem geschlossenen Endbereich einen gefalteten Boden, einen so genannten Klotzboden aufweisen, sind im Stand der Technik bekannt. Üblicherweise werden derartige Filterbeutel aus einem Papierwerkstoff welche auf üblichen Schlauchbeutelanlagen verarbeitet werden kann, gefertigt. Bei derartigen Filterbeuteln ist im Regelfall am Klotzboden eine entsprechende Halteplatte angebracht, die eine Öffnung aufweist, durch die die zu reinigende Luft geführt wird. Die Aufgabe des Klotzbodens besteht darin, den Filterbeutel zu stabilisieren und einen dreidimensionalen Beutel zu bilden. Der Klotzboden erleichtert weiterhin den Einbau des Beutels in den Staubsauger.

In jüngster Zeit sind nun in Bezug auf die Staubsaugerbeutelmaterialien neue Entwicklungen bekannt geworden, wie sie z. B. in der WO 01/03802 A1 beschrieben sind. Darin wird ein spezielles Vliesmaterial aus mehreren voneinander unabhängigen Lagen aus Filtermaterial offenbart. Diese unabhängigen Lagen werden zu einem Filtermaterial mit spezifischen Eigenschaften verbunden. In der Praxis hat es sich nun gezeigt, dass sich Staubsauberbeutel, die mit einem derartigen. Vliesmaterial hergestellt werden, in Bezug auf die Leistungsfähigkeit des Staubsaugers, insbesondere in Bezug auf das Staubspeichervermögen gegenüber den bisher bekannten deutlich überlegen sind.

Problematisch bei Filterbeuteln, die aus einem vorstehend beschriebenen Material hergestellt werden ist allerdings, dass es aufgrund der Biegeschlaffheit des Beutelmaterials schwierig ist, einen Klotzboden auszubilden.

Es hat deshalb nicht an Versuchen gefehlt, durch spezifische Lösungen eine Abhilfe zu schaffen. Eine Möglichkeit zur Ausbildung eines Klotzbodens bei einem Staubsaugerbeutel, der aus einem wie vorstehend beschriebenen Vliesmaterial hergestellt wird, ist in der DE 103 48 375 A1 beschrieben. Bei dem dort offenbarten Herstellungsverfahren wird dabei so vorgegangen, dass nach Bildung des Schlauches dieser einseitig, unter Bildung eines mindestens teilweise verschlossenen Bereiches verschlossen wird. Dadurch dass wie vorstehend beschrieben der Schlauch nach dem Abschneiden miteinander verschweißt wird, kommt es zu einer Verbindung der beiden innen liegenden Lagen des schlauchartigen Beutels im Randbereich. In einem nachfolgenden Verfahrensschritt wird dann bei vorstehend beschriebenen Verfahren durch Einführung eines Stempels und Umfalten der Schmalseiten auf dem Boden und dessen Verklebung eine Stabilisierung des Bodens erreicht.

Das Herstellungsverfahren und auch die mit dem Herstellungsverfahren gebildeten Staubfilterbeutel weisen somit immer eine mittige Schweißnaht auf, die im Kantenbereich ausgebildet ist und bei der jeweils die beiden Innenseiten miteinander verschweißt sind.

Nachteilig bei den vorstehend beschriebenen Filterbeuteln ist allerdings, dass diese in Bezug auf die Stabilität des Bodens für die hohen Aufforderungen im Staubsauger und die geforderten unterschiedliche Formen des Filterbeutels nicht immer ein befriedigendes Ergebnis liefern. Weiterhin ist das Verfahren zur Herstellung der Filterbeutel nach der DE 103 48 375 A1 sehr aufwändig und kostenintensiv. Darüber hinaus kann die stehende Naht das Aufkleben order Aufschweißen der Halteplatte auf dem Boden sehr erschweren. Undichtigkeiten sind nur schwer vermeidbar.

Ausgehend hiervon ist es deshalb die Aufgabe der vorliegenden Erfindung einen Filterbeutel aus einem Mantel, aus mindestens einer Vliesstofflage anzugeben, der einen Klotzboden aufweist, der eine hinreichende Stabilität, auch für die unterschiedlichsten Anforderungen im Bereich der Staubsauger aufweist. Weiterhin ist es eine Aufgabe der vorliegenden Erfindung, ein entsprechendes Verfahren zur Herstellung eines derartigen Filterbeutels anzugeben, dass insbesondere möglichst einfach beim Herstellungsprozess sein soll.

Die Aufgabe wird in Bezug auf den Filterbeutel durch die Merkmale des Patentanspruches 1 und in Bezug auf das Verfahren zur Herstellung durch die Merkmale des Patentanspruches 25 gelöst.

Gemäß Patentanspruch 1 der vorliegenden Erfindung wird somit vorgeschlagen, dass der den Boden bildende Endbereich durch eine Überlappung der Innenseite und Außenseite des Mantels erfolgt, wobei der überlappte Bereich durch mindestens eine Schweißnaht mindestens teilweise verbunden ist. Der Filterbeutel nach der vorliegenden Erfindung unterscheidet sich somit vom Filterbeutel wie er in der DE 103 48 375 A1 beschrieben ist dadurch, dass hier nun der Boden durch Überlappung der Innen- und Außenseite des Mantels stabilisiert wird. Es hat sich überraschenderweise herausgestellt, dass es ausreichend ist, um einen stabilen Boden zu bilden, wenn die Innen- und Außenseiten des Mantels überlappen und durch mindestens eine Schweißnaht mindestens teilweise verbunden sind. Wesentlich für den Filterbeutel nach der vorliegenden Erfindung ist somit die Überlappung der Innen- und Außenseiten der Vliesstoffschichtlage. Günstig ist es dabei, wenn sich die Überlappung der Innen- und Außenseiten über einen Bereich von mindestens 3 mm erstreckt. Die Überlappung kann dabei maximal bis zur gesamten Breite des Bodens reichen, das heißt die Innen- und Außenseiten werden soweit überlappt, dass der Boden vollständig durch die Überlappung überdeckt ist. Bevorzugt ist es jedoch, dass ein Überlappungsbereich gewählt wird, der zwischen der Hälfte der Breite des Bodens und 3 mm liegt. Auf dieser liegenden Schweißnaht lässt sich eine Halteplatte problemlos ankleben oder anschweißen.

Die Schweißnaht, die zum Verbinden des überlappten Bereiches gemäß der vorliegenden Erfindung vorgesehen ist, wird dabei bevorzugt über die gesamte Breite des Bodens geführt. Eine derartige Schweißnaht ist bevorzugt linienförmig. Die Erfindung umfasst dabei selbstverständlich auch Ausführungsformen, bei der zwei oder mehrere parallele Schweißnähte je nach Breite des überlappten Bereiches, vorgesehen sind.

Bei dem erfindungsgemäßen Filterbeutel ist besonders hervorzuheben, dass durch die vorstehend beschriebene Ausbildung des Bodens, das heißt durch die Überlappung der Innen- und Außenseiten und Bildung eines Überlappungsbereiches eine Selbststabilisierung des Bodens erreicht wird, die sogar eine so hohe Stabilität aufweist, dass auch ohne zusätzliches Befestigen einer Halteplatte der Boden hinreichend stabil ist.

Der Boden weist bevorzugt eine rechteckige Form, besonders bevorzugt eine Rechteckform auf.

Eine weitere Stabilisierung des Bodens kann mit Filterbeuteln der Erfindung noch dadurch erreicht werden, dass übereinander liegende Lagen durch Faltung der Schmalseiten des rechteckigen Bodens gebildet werden, die wiederum untereinander mindestens teilweise verbunden sind. Diese übereinander liegende Lagen der Schmalseiten können dabei auf den Boden zurückgefaltet und mit diesem verbunden werden. Andererseits ist auch eine Faltung dieser übereinander liegenden Lagen der Schmalseiten auf den Seitenflächen des schlauchartigen Beutels möglich. Letztlich umfasst die Erfindung auch Ausführungsformen, bei denen die übereinander liegenden Lagen der Schmalseiten entfernt werden, wobei dann jedoch hier Voraussetzung ist, dass der dadurch seitlich entstehende offene Bereich durch Verschweißung wieder verschlossen wird.

Für die bereichsweise durch Faltung gebildeten übereinander liegenden Lagen der Schmalseiten kann das Verbinden durch Verkleben und/oder durch Verschweißen erfolgen.

Beim erfindungsgemäßen Staubsaugerbeutel ist es weiterhin günstig, wenn über die Längsseiten, das heißt über die diejenigen Flächen des Staubsaugerbeutels, die zwischen den geschlossenen Enden und dem mindestens teilweise geschlossenen Ende mit dem erfindungsgemäß ausgebildeten Boden in die dadurch aufgespannten Seitenfläche Vorbrüche eingebracht werden, so dass eine Faltung möglich wird. Die Vorbrüche können dabei so ausgebildet sein, dass sie z. B. von den jeweiligen Ecken des Bodens, wenn dieser eckig bzw. viereckig geformt ist, ausgehen und bis zum gegenüberliegenden Ende geführt sind. Vorteilhaft ist es zudem, wenn zusätzlich ausgehend von der mittigen Schweißnaht jeweils ein weiterer Vorbruch in den Mantel eingebracht ist. Dadurch wird das Einbringen von Seitenfalten erleichtert und die Oberfläche des Staubsaugerbeutels vergrößert. Gleichzeitig können die in die Längsseiten des Staubsaugerbeutels eingebrachten Vorbrüche zur weiteren Stabilisierung des Beutelmaterials dienen. Unter einem Vorbruch im Sinne der Erfindung werden Materialverdichtungen verstanden, die bevorzugt linienförmig ausgebildet sind. Die Vorbrüche können durch geeignete Formwerkzeuge und/oder Schweißen eingebracht werden. Vorteilhafterweise verfügt der erfindungsgemäße Filterbeutel ebenso über einen Vorbruch, der parallel zur mittigen Schweißnaht geführt ist. Dieser Vorbruch dient zum Umfalten des Bodens in Richtung der Längsseiten des Filterbeutels. Es ist deshalb ausreichend, wenn ein derartiger Vorbruch vorhanden ist. Der Abstand des Vorbruchs ist so gewählt, dass er ausgehend von der mittigen Schweißnaht der halben Breite des Bodens entspricht.

In Bezug auf die Halteplatte ist es gemäß der vorliegenden Erfindung möglich, diese entweder mit dem Klotzboden zu verbinden oder die Halteplatte auf den freien Seitenflächen des Staubsaugerbeutels anzubringen. Bevorzugt ist hierbei jedoch die Ausführungsform, bei der die Halteplatte mit dem Boden fest verbunden ist. Die Halteplatte kann dabei den ganzen Boden überdecken oder auch nur teilweise. Wenn die Halteplatte auf dem Boden befestigt wird, ist es selbstverständlich erforderlich, dass in den Boden eine entsprechende Durchgangsöffnung eingebracht wird, die mit der Durchgangsöffnung der Halteplatte korrespondiert. Wenn wie vorstehend beschrieben die Halteplatte und die Durchgangsöffnungen auf dem Boden angebracht werden, wird selbstverständlich die eingangs beschriebene durchgängige Schweißnaht unterbrochen.

Die Halteplatte ist dabei wie an und für sich aus dem Stand der Technik bekannt aufgebaut und weist mindestens eine Durchgangsöffnung auf, die zur Zufuhr der zu reinigenden Luft dient. Die Halteplatte kann weiterhin ein Element, z. B. ein Schieber oder eine Klappe zum Verschluss der Öffnung aufweisen. Die Halteplatte kann dabei mit allen gängigen Techniken des Standes der Technik mit dem Boden des Beutels verbunden sein. Hierzu kommen z. B. Ankleben oder Verschweißen in Frage.

Die Halteplatten können wie an und für sich aus dem Stand der Technik bekannt, aus Kunststoff oder Pappe bestehen.

Der Filterbeutel gemäß der vorliegenden Erfindung ist bevorzugt aus einem Vliesmaterial gebildet, wie es in der WO 01/03802 A1 beschrieben ist. Bevorzugt ist es beim erfindungsgemäßen Filterbeutel, wenn dies aus mehreren Vliesstoffschichtlagen besteht, wobei diese unterschiedliche Filtereigenschaften aufweisen können. Auf den Offenbarungsgehalt der WO 01/03802 A1 wird ausdrücklich Bezug genommen.

Die Erfindung betrifft weiterhin ein Verfahren zur Herstellung eines wie vorstehend beschriebenen Filterbeutels.

Das Verfahren wird dabei so durchgeführt, dass in einem ersten Schritt eine Faltung einer Mantelbahn des Filterbeutelmaterials zur Bildung eines Schlauches vorgenommen wird.

Im zweiten Schritt wird dann der Schlauch auf einen entsprechenden Amboss, der die Formen des Filterbeutels definiert, vorgenommen.

In einem nachfolgenden Schritt (Verfahrensschritt c)) wird dann ein Abtrennen des entsprechenden Schlauchabschnittes vorgenommen und nachfolgend (Verfahrensschritt d)) erfolgt dann das Umfalten der Längsseiten auf dem Amboss unter Bildung einer Überlappung der Innen- und Außenseiten des Mantels.

Anschließend wird dann ein Verschweißen des überlappenden Bereichs durchgeführt und der Filterbeutel wird dann vom Amboss entfernt. Letztlich wird dann noch als letzte Verfahrensmaßnahme eine Verschweißung des zweiten Endbereiches durchgeführt.

Wesentlich beim erfindungsgemäßen Verfahren ist somit, dass eine Überlappung der Innen- und Außenseiten des Mantels vorgenommen wird und dadurch eine Stabilisierung des Bodens erreicht werden kann. Dadurch dass das erfindungsgemäße Verfahren mittels einer Vorrichtung taktweise durchgeführt werden kann, ist das Verfahren verfahrenstechnisch einfach und kostengünstig durchzuführen. Es hat sich weiterhin gezeigt, dass das Verfahren mit einer hohen Präzision und einer sehr geringen Ausschussrate abläuft.

Das wie vorstehend beschriebene erfindungsgemäße Verfahren kann in der Weise abgewandelt werden, dass gleichzeitig noch ein Umfalten der Schmalseiten mit integriert wird.

Die Erfindung wird nachfolgend anhand der Figuren 1 bis 18 näher beschrieben.

Die Figuren 1 bis 6 zeigen den Ablauf zur Herstellung einer ersten Ausführungsform eines erfindungsgemäßen Filterbeutels.

Die Figuren 7 bis 12 die entsprechende Figurenfolge zur Herstellung eines Filterbeutels nach der Erfindung in einer zweiten Ausführungsform,

Figuren 13 bis 18 zeigen die Figurenfolge zur Herstellung einer dritten Ausführungsform des erfindungsgemäßen Filterbeutels.

Die Figurenfolge 1 bis 6 zeigt die einzelnen Schritten zur Herstellung eines erfindungsgemäßen Filterbeutels nach einer ersten Ausführungsform.

Figur 1 zeigt dabei den ersten Verfahrensschritt zur Schlauchbildung bei der eine Mantelbahn 8 über eine die Form des Filterbeutels definierende Schablone 9 gefaltet wird und wobei dann eine Schweißnaht 7 aufgebracht wird, um einen Schlauch zu bilden. Im Beispielsfall nach der Figur 1 ist die Schablone 9 in Form eines rechteckigen Kastens ausgebildet, so dass nachfolgend wie anhand der weiteren Figurenfolge gezeigt wird, der Boden des herzustellenden Filterbeutels eine Rechteckform aufweist, die der entspricht wie sie in etwa durch die Schablone 9 vorgegeben worden ist. Ein Vorteil des erfindungsgemäßen Verfahrens und damit auch der des hergestellten Filterbeutels ist darin zu sehen, dass durch Vorgeben der Schablone 9 beliebige Formen von Filterbeuteln in Bezug auf den Boden hergestellt werden können. Bei der Mantelbahn 8, die gemäß der Ausführungsform nach Figur 1 verwendet wird, handelt es sich um eine mehrlagige Vliesstoffschicht mit unterschiedlichen Filtereigenschaften. Entsprechende Kompositmaterialien sind in der WO 01/03802 A1 erwähnt.

Wie aus Figur 1 weiterhin hervorgeht, ist es günstig wenn nach diesem Verfahrensschritt, das heißt nach der Bildung des Schlauches durch Falten über die Schablone 9 und der Verschweißung an der Längsnaht 7 nachfolgende Seitenfalten 10 in den Schlauch eingebracht werden. Das Einbringen der Seitenfalten 10 kann durch an und für sich aus dem Stand der Technik bekannte Maßnahmen erfolgen, so z. B. durch Formwerkzeuge oder durch Schweißnähte.

In Figur 2 ist der nächste Verfahrensschritt des erfindungsgemäßen Verfahrens dargestellt. Nach der Bildung des Schlauches wird der so hergestellte Schlauch wie hier im Beispielsfall mit den eingebrachten Seitenfalten 10 auf einen Amboss 11 aufgezogen. Dabei bleiben die beim Bilden der Seitenfalten entstandenen Vorbrüche erhalten. Die Form des Ambosses 11 ist dabei bevorzugt so gewählt, wie die der Schablone 9 in dem vorliegenden Verfahrensschritt. Nach dem Aufziehen des Schlauches auf den Amboss 11 wird dann in der in der Figur 2 gezeigt, ein entsprechender Schlauchabschnitt abgetrennt (Verfahrensschritt c)). Nachfolgend erfolgt dann ein Umfalten der Längsseiten 12 und 13 auf den Amboss unter Bildung eines Überlappungsbereiches 3 (siehe Figur 3).

Bei dem Herstellungsverfahren, das in der Figurenfolge 1 bis 6 dargestellt ist, wird eine Ausführungsform realisiert, bei der zusätzlich noch die Schmalseiten 14, 15 des Bodens auf den Boden 2 selbst rückgefaltet werden. Die übereinander gefalteten Lagen der Schmalseiten können nun auf dem Boden 2 durch an und für sich aus dem Stand der Technik bekannte Verfahren befestigt werden, so z. B. mittels Kleben oder ebenfalls mittels Ultraschallschweißen. In Figur 3 ist die gedachte Mittellinie des Bodens 2 durch die Linie 20 dargestellt.

Figur 4 zeigt nun den nächsten Verfahrensschritt zur Herstellung des Filterbeutels, wie er beispielhaft an den Figuren 1 bis 6 dargestellt ist. Wie aus Figur 4 hervorgeht, wird nach dem Umfalten der Schmalseiten 14, 15 der Überlappungsbereich 3 durch Einbringung einer Bodennaht 6 verschweißt. Wie aus der Figur 4 hervorgeht, wird hier in den Boden 2 noch eine Lochstanzung vorgenommen, so dass eine Durchgangsöffnung 16 im Boden 2 gebildet wird.

In Figur 5 ist nun der Zustand des Filterbeutels 1 dargestellt der sich dann ergibt, wenn nachfolgend nach dem in Figur 4 dargestellten Verfahrensschritt noch eine Halteplatte 4 auf den Boden 2 aufgebracht wird. Die Halteplatte 4 kann dabei entweder durch Verkleben oder durch Verschweißen mit dem Boden 2 verbunden werden. Die Halteplatte 4 weist dabei eine korrespondierende Öffnung zur Öffnung 16 im Boden 2 des Filterbeutels auf. Die Erfindung umfasst dabei alle Ausführungsformen, bei denen die Halteplatte nicht nur die in der Figur 5 dargestellte rechteckige Form aufweist, sondern auch andere Formen die z. B. auch den gesamten Boden 2 überdecken können. Die Halteplatte 4 ist dabei bevorzugt einstückig ausgebildet und kann auch über Elemente zum Verschließen der Durchgangsöffnung 16 verfügen.

Letztlich ist in Figur 6 der Figurenfolge 1 bis 6 zur Herstellung einer ersten Ausführungsform des erfindungsgemäßen Filterbeutels der Endzustand gezeigt, der nach Abschluss des Verfahrens sich ergibt. Nachfolgend zu dem in Figur 5 dargestellten Verfahrenszustand wird hierzu der Filterbeutel 1 vom Amboss 11 entfernt und der dem Boden 2 gegenüberliegende zweite. Endbereich 5 durch eine Schweißnaht 17 verschlossen.

In der Figurenfolge 7 bis 12 ist das Herstellungsverfahren für eine zweite Ausführungsform eines erfindungsgemäßen Filterbeutels dargestellt. Die ersten beiden Verfahrensschritte, die in den Figuren 7 und 8 dargestellt werden, sind dabei identisch wie sie bereits ausführlich bei den Figuren 1 und 2 beschrieben worden sind. Abweichend von der ersten Ausführungsform werden jedoch hier die durch Umfalten der Schmalseiten gebildeten übereinanderliegenden Lagen 14, 15 nicht zurück auf den Boden 2 gefaltet, sondern auf zwei seitliche Ambosse 18 und 19 (siehe hierzu Figur 9). Wie nun in Figur 10 dargestellt ist, wird in einem nachfolgenden Verfahrensschritt durch Schweißen die Bodennaht 6 gebildet, wobei durch das Anbringen der seitlichen Ambosse 18 und 19 nun eine durchgängige Schweißnaht, die vom äußeren Ende der umgefalteten Schmalseiten 14 bis zum anderen Ende der umgefalteten Schmalseite 15 reicht. Vorteilhaft wird während dieses Verfahrensschrittes auch noch durch Stanzung wiederum eine Durchgangsöffnung 16, über der später eine Halteplatte mit einer korrespondierenden Öffnung angebracht wird, eingebracht.

Nachfolgend werden dann die Ambosse 18 und 19 entfernt und die Schmalseiten 14 und 15 vollständig auf die Seitenflächen des Filterbeutels 1 umgefaltet Figur 11).

Im Anschluss daran wird dann der Filterbeutel 1 vom Amboss 11 abgenommen und der zweite verschlossene Endbereich 5 durch Einbringung einer Schweißnaht 17 gebildet. Der sich dann ergebende Filterbeutel 1 im Endzustand ist in der Figur 12 dargestellt.

In der Figurenfolge 13 bis 18 ist das Herstellungsverfahren für eine weitere bevorzugte Ausführungsform eines erfindungsgemäßen Filterbeutels dargestellt. Die ersten Verfahrensschritte, die in den Figuren 13, 14 und 15 dargestellt sind, entsprechen den vorstehend diskutierten nach den Figuren 7, 8 und 9. Im Gegensatz zur vorstehenden Ausführungsform werden jedoch nun die umgefalteten Schmalseiten 14 und 15, wie sie in Figur 16 dargestellt sind nicht auf die Längsseiten zurückgefaltet, sondern nach Verschweißung des überlappenden Bereiches 3 mittels der mittigen Schweißnaht 6 durch Abschneiden entfernt. Um den Filterbeutel 1 zu verschließen, ist bei dieser Ausführungsform dann vorgesehen, dass dann die Schmalseiten im Bereich des Bodens 2 durch eine zusätzliche Schweißnaht 23 und 24 verschlossen werden. Nach dem Verschließen mittels des Schweißens kann dann der überstehende Bereich abgetrennt werden. Der Zustand der sich dann ergibt, ist in der Figur 17 dargestellt. Die endgültige Form der Filtertüte 1, die sich bei dieser Ausführungsform ergibt, ist dann in der Figur 18 wieder gegeben.

## Patentansprüche

1. Filterbeutel (1) für einen Staubsauger umfassend
einen schlauchartigen Beutel aus einem mindestens eine Vliesstofflage aufweisenden Mantel (8) mit einem ersten Endbereich, der zumindest bereichsweise verschlossen ist, und einem diesem gegenüberliegenden zweiten verschlossenen Endbereich (5) sowie eine Halteplatte (4),
wobei der erste Endbereich als Boden (2) ausgebildet ist,
**dadurch gekennzeichnet,**
**dass** der erste den Boden (2) bildende Endbereich eine Überlappung (3) der Innenseite und Außenseite des Mantels (8) aufweist, wobei der überlappte Bereich (3) durch mindestens eine Schweißnaht (6) mindestens teilweise verbunden ist.

2. Filterbeutel nach Anspruch 1, **dadurch gekennzeichnet, dass** die Schweißnaht (6) im Boden (2) . über die gesamte Breite des Bodens (2) geführt ist.

3. Filterbeutel nach Anspruch 1 oder 2, **dadurch gekennzeichnet, dass** die Überlappung (3) mindestens 3 mm beträgt.

4. Filterbeutel nach einem der Ansprüche 1 bis 3,
**dadurch gekennzeichnet, dass** der Boden (2) in eckiger Form vorliegt.

5. Filterbeutel nach Anspruch 4, **dadurch gekennzeichnet, dass** der Boden (2) Rechteckform aufweist.

6. Filterbeutel nach mindestens einem der Ansprüche 4 oder 5, **dadurch gekennzeichnet, dass** der den Boden (2) bildende erste Endbereich zusätzlich bereichsweise durch Faltung der Schmalseiten des Mantels (8) des rechteckigen Bodens (2), gebildete übereinanderliegende Lagen (14, 15) aufweist, die mindestens bereichsweise miteinander verbunden sind.

7. Filterbeutel nach Anspruch 6, **dadurch gekennzeichnet, dass** die übereinanderliegenden Lagen (14, 15) durch Rückfaltung auf dem Boden (2) angeordnet sind.

8. Filterbeutel nach Anspruch 6, **dadurch gekennzeichnet, dass** die übereinanderliegenden Lagen (14, 15) durch Faltung auf den Seitenflächen angeordnet sind.

9. Filterbeutel nach Anspruch 4 bis 6, **dadurch gekennzeichnet, dass** die bereichsweise durch Faltung gebildeten übereinanderliegenden Lagen (14, 15) durch Verkleben und/oder Verschweißen verbunden sind.

10. Filterbeutel nach einem der Ansprüche 6 bis 9,
**dadurch gekennzeichnet, dass** eine linienförmige Verklebung und/oder Verschweißung vorliegt.

11. Filterbeutel nach einem der Ansprüche 1 bis 10, **dadurch gekennzeichnet, dass** ausgehend vom Boden (2) zum zweiten Endbereich (5) mindestens ein Vorbruch im Mantel eingebracht ist.

12. Filterbeutel nach einem der Ansprüche 1 bis 11, **dadurch gekennzeichnet, dass** ausgehend von den jeweiligen Ecken des Bodens (2) zum zweiten Endbereich (5) im Mantel Vorbrüche im Mantel eingebracht sind.

13. Filterbeutel nach einem der Ansprüche 1 bis 12, **dadurch gekennzeichnet, dass** ausgehend von der Schweißnaht im Boden (2) mindestens ein Vorbruch (10) bis zum zweiten Endbereich (5) im Mantel eingebracht ist.

14. Filterbeutel nach einem der Ansprüche 1 bis 13, **dadurch gekennzeichnet, dass** ein Vorbruch parallel zur Schweißnaht im Boden (2) im Mantel eingebracht ist.

15. Filterbeutel nach Anspruch 14, **dadurch gekennzeichnet, dass** der Vorbruch mit einem Abstand zur Schweißnaht im Mantel eingebracht ist, der etwa der Breite des Bodens (2) entspricht.

16. Filterbeutel nach einem der Ansprüche 1 bis 15, **dadurch gekennzeichnet, dass** auf dem Boden (2), diesen mindestens teilweise überdeckend, die Halteplatte (4) mit mindestens einer Durchgangsöffnung (16) angeordnet ist.

17. Filterbeutel nach Anspruch 16, **dadurch gekennzeichnet, dass** die Halteplatte (4) den gesamten Boden überdeckt.

18. Filterbeutel nach einem der Ansprüche 1 bis 15, **dadurch gekennzeichnet, dass** auf der zwischen dem durch den ersten Endbereich und dem zweiten Endbereich (5) des Beutels aufgespannten Seitenfläche, eine Halteplatte mit mindestens einer Durchgangsöffnung angeordnet ist.

19. Filterbeutel nach Anspruch 18, **dadurch gekennzeichnet, dass** die Halteplatte auf der Seitenfläche im Bereich des Bodens angeordnet ist.

20. Filterbeutel nach einem der Ansprüche 1 bis 19, **dadurch gekennzeichnet, dass** die Halteplatte durch Verkleben und/oder Verschweißen mit dem Beutel verbunden ist.

21. Filterbeutel nach einem der Ansprüche 1 bis 20, **dadurch gekennzeichnet, dass** die Halteplatte (4) aus Kunststoff besteht.

22. Filterbeutel nach einem der Ansprüche 1 bis 20, **dadurch gekennzeichnet, dass** die Halteplatte (4) aus Pappe besteht.

23. Filterbeutel nach einem der Ansprüche 1 bis 22, **dadurch gekennzeichnet, dass** der Mantel (8) aus einem Vliesstoffverbundmaterial besteht.

24. Filterbeutel nach Anspruch 23, **dadurch gekennzeichnet, dass** er aus einem Vliesstoffverbundmaterial mit unterschiedlichen Filtereigenschaften besteht.

25. Verfahren zur Herstellung eines Filterbeutels nach mindestens einem der Ansprüche 1 bis 24 **gekennzeichnet durch** folgende Schritte:
a) Falten einer Mantelbahn des Filterbeutelmaterials über eine die Form des Filterbeutels definierende Schablone und Verschweißen der Längsnaht zur Bildung eines Schlauchs,
b) Aufziehen des Schlauchs auf einem entsprechenden Amboss,
c) Abtrennen des entsprechenden Schlauchabschnittes,
d) Umfalten der Längsseiten auf den Amboss unter Bildung einer Überlappung der Innen- und Außenseiten des Mantels,
e) mindestens teilweises Verschweißen des überlappenden Bereiches zur Bildung des Bodens,
f) Entfernen des Filterbeutels vom Amboss,
g) Verschweißen des zweiten Endbereiches.

26. Verfahren nach Anspruch 25, **dadurch gekennzeichnet, dass** nach dem Verfahrensschritt d) die Schmalseiten umgefaltet werden.

27. Verfahren nach Anspruch 25 oder 26, **dadurch gekennzeichnet, dass** während des Verfahrensschrittes a)
und/oder nach dem Verfahrensschritt a) Längsfalten eingebracht werden.

28. Verfahren nach Anspruch 26 oder 27, **dadurch gekennzeichnet, dass** das Umfalten der Schmalseiten in Richtung des Bodens erfolgt.

29. Verfahren nach Anspruch 26 oder 27, **dadurch gekennzeichnet, dass** das Umfalten der Schmalseiten auf die vom Boden abgewandte Seite auf einen Hilfsamboss, der mit dem Boden nahezu bündig verläuft, erfolgt.

30. Verfahren nach mindestens einem der Ansprüche 27 bis 29, **dadurch gekennzeichnet, dass** das mindestens teilweise Verschweißen des überlappenden Bereiches und der Schmalseiten gleichzeitig erfolgt.

31. Verfahren nach Anspruch 29 oder 30, **dadurch gekennzeichnet, dass** die umgefalteten Schmalseiten auf die Seitenflächen zurückgefaltet und mit diesen verbunden werden.

32. Verfahren nach einem der Ansprüche 29 bis 31,
**dadurch gekennzeichnet, dass** die umgefalteten Seitenflächen der Schmalseiten mindestens teilweise durch Abschneiden entfernt werden.

33. Verfahren nach mindestens einem der Ansprüche 25 bis 28, **dadurch gekennzeichnet, dass** nach dem mindestens teilweisen Verschweißen der überlappenden Bereiche (Merkmal e)) in den teilweise verschlossenen Endbereich, der den Boden bildet, ein Loch gestanzt wird.

34. Verfahren nach Anspruch 33, **dadurch gekennzeichnet, dass** über dem Loch eine Halteplatte mit einer komplementären Öffnung auf den Boden befestigt wird.

35. Verfahren nach einem der Ansprüche 25 bis 34,
**dadurch gekennzeichnet, dass** mittels einer Vorrichtung taktweise gearbeitet wird.

## Claims

1. Filter bag (1) for a vacuum cleaner, comprising
a tubular bag made of a casing (8) which has at least one nonwoven layer, said casing having a first end region which is sealed at least in regions and a second sealed end region (5) situated opposite said first region, and also a retaining plate (4),
the first end region being configured as base (2),
***characterised in that***
the first end region which forms the base (2) has an overlap (3) of the inner side and outer side of the casing (8), the overlapping region (3) being connected at least partially by at least one weld seam (6).

2. Filter bag according to claim 1, **characterised in that** the weld seam (6) in the base (2) is guided over the entire width of the base (2).

3. Filter bag according to claim 1 or 2, **characterised in that** the overlap (3) is at least 3 mm.

4. Filter bag according to one of the claims 1 to 3, **characterised in that** the base (2) is present in an oblong shape.

5. Filter bag according to claim 4, **characterised in that** the base (2) has a rectangular shape.

6. Filter bag according to at least one of the claims 4 or 5, **characterised in that** the first end region which forms the base (2) has in addition stacked layers (14, 15) which are formed in regions by folding the narrow sides of the casing (8) of the rectangular base (2) and which are connected to each other at least in regions.

7. Filter bag according to claim 6, **characterised in that** the stacked layers (14, 15) are disposed on the base (2) by folding back.

8. Filter bag according to claim 6, **characterised in that** the stacked layers (14, 15) are disposed on the side faces by folding.

9. Filter bag according to claim 4 to 6, **characterised in that** the stacked layers (14, 15) which are formed in regions by folding are connected by gluing and/or welding.

10. Filter bag according to one of the claims 6 to 9, **characterised in that** linear gluing and/or welding is present.

11. Filter bag according to one of the claims 1 to 10, **characterised in that**, starting from the base (2) towards the second end region (5), at least one pre-fold is introduced in the casing.

12. Filter bag according to one of the claims 1 to 11, **characterised in that**, starting from the respective corners of the base (2) towards the second end region (5) in the casing, pre-folds are introduced in the casing.

13. Filter bag according to one of the claims 1 to 12, **characterised in that**, starting from the weld seam in the base (2), at least one pre-fold (10) is introduced up to the second region (5) in the casing.

14. Filter bag according to one of the claims 1 to 13, **characterised in that** a pre-fold is introduced parallel to the weld seam in the base (2) in the casing.

15. Filter bag according to claim 14, **characterised in that** the pre-fold is introduced at a spacing relative to the weld seam in the casing, which corresponds approximately to the width of the base (2).

16. Filter bag according to one of the claims 1 to 15, **characterised in that**, on the base (2), at least partially covering the latter, the retaining plate (4) is disposed with at least one through-opening (16).

17. Filter bag according to claim 16, **characterised in that** the retaining plate (4) covers the entire base.

18. Filter bag according to one of the claims 1 to 15, **characterised in that**, on the side face which extends between the first end region and the second end region (5) of the bag, a retaining plate with at least one through-opening is disposed.

19. Filter bag according to claim 18, **characterised in that** the retaining plate is disposed on the side face in the region of the base.

20. Filter bag according to one of the claims 1 to 19, **characterised in that** the retaining plate is connected to the bag by gluing and/or welding.

21. Filter bag according to one of the claims 1 to 20, **characterised in that** the retaining plate (4) comprises plastic material.

22. Filter bag according to one of the claims 1 to 20, **characterised in that** the retaining plate (4) comprises cardboard.

23. Filter bag according to one of the claims 1 to 22, **characterised in that** the casing (8) comprises a nonwoven composite material.

24. Filter bag according to claim 23, **characterised in that** it comprises a nonwoven composite material with different filter properties.

25. Method for the production of a filter bag according to at least one of the claims 1 to 24, **characterised by** the following steps:
a) folding of a casing web of the filter bag material over a template which defines the shape of the filter bag and welding of the longitudinal seam in order to form a tube,
b) drawing the tube onto a corresponding anvil,
c) separating the corresponding tube section,
d) folding over the longitudinal sides onto the anvil whilst forming an overlap of the inner and outer sides of the casing,
e) at least partial welding of the overlapping region in order to form the base,
f) removing the filter bag from the anvil,
g) welding the second end region.

26. Method according to claim 25, **characterised in that** the narrow sides are folded over after method step d).

27. Method according to claim 25 or 26, **characterised in that**, during method step a)
and/or after method step a), longitudinal folds are introduced.

28. Method according to claim 26 or 27, **characterised in that** the folding-over of the narrow sides is effected in the direction of the base.

29. Method according to claim 26 or 27, **characterised in that** the folding-over of the narrow sides onto the side orientated away from the base is effected onto an auxiliary anvil which extends almost flush with the base.

30. Method according to at least one of the claims 27 to 29, **characterised in that** the at least partial welding of the overlapping region and of the narrow sides is effected at the same time.

31. Method according to claim 29 or 30, **characterised in that** the folded-over narrow sides are folded back onto the side faces and connected to these.

32. Method according to one of the claims 29 to 31, **characterised in that** the folded-over side faces of the narrow sides are removed at least partially by cutting off.

33. Method according to at least one of the claims 25 to 28, **characterised in that**, after the at least partial welding of the overlapping regions (feature e)), a hole is punched in the partially sealed end region which forms the base.

34. Method according to claim 33, **characterised in that** a retaining plate with a complementary opening is fixed on the base over the hole.

35. Method according to one of the claims 25 to 34, **characterised in that** the process takes place in a cycle by means of one device.

## Revendications

1. Sac filtrant (1) pour aspirateur, comprenant :
un sac de forme tubulaire constitué d'une enveloppe (8) présentant au moins une couche de non-tissé avec une première zone d'extrémité, qui est fermée au moins par segments, et une seconde zone d'extrémité (5) fermée opposée à celle-ci, ainsi qu'une plaque de retenue (4),
dans lequel la première zone d'extrémité se présente sous la forme d'un fond (2),
**caractérisé en ce que**
la première zone d'extrémité formant le fond (2) présente un chevauchement (3) de la face interne et de la face externe de l'enveloppe (8), la zone de chevauchement (3) étant raccordée au moins partiellement par au moins un cordon de soudure (6).

2. Sac filtrant selon la revendication 1, **caractérisé en ce que** le cordon de soudure (6) est guidé dans le fond (2) sur toute la largeur du fond (2).

3. Sac filtrant selon la revendication 1 ou 2, **caractérisé en ce que** le chevauchement (3) est d'au moins 3 mm.

4. Sac filtrant selon l'une quelconque des revendications 1 à 3, **caractérisé en ce que** le fond (2) présente une forme polygonale.

5. Sac filtrant selon la revendication 4, **caractérisé en ce que** le fond (2) présente une forme rectangulaire.

6. Sac filtrant selon au moins l'une quelconque des revendications 4 ou 5, **caractérisé en ce que** la première zone d'extrémité formant le fond (2) présente en outre par segments des couches superposées (14, 15) formées par pliage des petits côtés de l'enveloppe (8) du fond rectangulaire (2), qui sont reliées l'une à l'autre au moins par segments.

7. Sac filtrant selon la revendication 6, **caractérisé en ce que** les couches superposées (14, 15) sont agencées par repliage sur le fond (2).

8. Sac filtrant selon la revendication 6, **caractérisé en ce que** les couches superposées (14, 15) sont agencées par pliage sur les surfaces latérales.

9. Sac filtrant selon les revendications 4 à 6, **caractérisé en ce que** les couches superposées (14, 15) formées par pliage par segments sont reliées par collage et/ou soudage.

10. Sac filtrant selon l'une quelconque des revendications 6 à 9, **caractérisé en ce qu'**il y a un collage et/ou un soudage linéaire.

11. Sac filtrant selon l'une quelconque des revendications 1 à 10, **caractérisé en ce qu'**au moins une pré-cassure est mise en place dans l'enveloppe depuis le fond (2) jusqu'à la seconde zone d'extrémité (5).

12. Sac filtrant selon l'une quelconque des revendications 1 à 11, **caractérisé en ce que** des pré-cassures sont mises en place dans l'enveloppe depuis les coins respectifs du fond (2) jusqu'à la seconde zone d'extrémité (5).

13. Sac filtrant selon l'une quelconque des revendications 1 à 12, **caractérisé en ce qu'**au moins une pré-cassure (10) est mise en place dans l'enveloppe depuis le cordon de soudage dans le fond (2) jusqu'à la seconde zone d'extrémité (5).

14. Sac filtrant selon l'une quelconque des revendications 1 à 13, **caractérisé en ce qu'**une pré-cassure est mise en place dans l'enveloppe parallèlement au cordon de soudure dans le fond (2).

15. Sac filtrant selon la revendication 14, **caractérisé en ce que** la pré-cassure est mise en place dans l'enveloppe à une distance du cordon de soudure qui correspond approximativement à la largeur du fond (2).

16. Sac filtrant selon l'une quelconque des revendications 1 à 15, **caractérisé en ce que** la plaque de retenue (4) est agencée avec au moins une ouverture de passage (16) sur le fond (2) en recouvrant celui-ci au moins partiellement.

17. Sac filtrant selon la revendication 16, **caractérisé en ce que** la plaque de retenue (4) recouvre tout le fond.

18. Sac filtrant selon l'une quelconque des revendications 1 à 15, **caractérisé en ce qu'**une plaque de retenue (4) est agencée avec au moins une
ouverture de passage sur la surface latérale enserrée entre la première zone d'extrémité et la seconde zone d'extrémité (5) du sac.

19. Sac filtrant selon la revendication 18, **caractérisé en ce que** la plaque de retenue est agencée sur la surface latérale dans la zone du fond.

20. Sac filtrant selon l'une quelconque des revendications 1 à 19, **caractérisé en ce que** la plaque de retenue est reliée au sac par collage et/ou soudage.

21. Sac filtrant selon l'une quelconque des revendications 1 à 20, **caractérisé en ce que** la plaque de retenue (4) est constituée d'un matériau synthétique.

22. Sac filtrant selon l'une quelconque des revendications 1 à 20, **caractérisé en ce que** la plaque de retenue (4) est constituée de carton.

23. Sac filtrant selon l'une quelconque des revendications 1 à 22, **caractérisé en ce que** l'enveloppe (8) est constituée d'un matériau composite non-tissé.

24. Sac filtrant selon la revendication 23, **caractérisé en ce qu'**il est constitué d'un matériau composite non-tissé ayant différentes propriétés filtrantes.

25. Procédé de fabrication d'un sac filtrant selon au moins l'une quelconque des revendications 1 à 24, **caractérisé par** les étapes suivantes consistant à :
a) plier une bande d'enveloppe du matériau de sac filtrant sur un gabarit définissant la forme du sac filtrant et souder la jointure longitudinale pour former un tube,
b) appliquer le tube sur une enclume correspondante,
c) séparer la section de tube correspondante,
d) rabattre les côtés longitudinaux sur l'enclume en formant un chevauchement des faces interne et externe de l'enveloppe,
e) souder au moins partiellement la zone de chevauchement pour former le fond,
f) enlever le sac filtrant de l'enclume, et
g) souder la seconde zone d'extrémité.

26. Procédé selon la revendication 25, **caractérisé en ce que** les petits côtés sont rabattus selon l'étape (d) du procédé.

27. Procédé selon la revendication 25 ou 26, **caractérisé en ce que**, pendant
et/ou après l'étape (a) du procédé, on met en place des plis longitudinaux.

28. Procédé selon la revendication 26 ou 27, **caractérisé en ce que** le rabattement des petits côtés s'effectue dans la direction du fond.

29. Procédé selon la revendication 26 ou 27, **caractérisé en ce que** le rabattement des petits côtés s'effectue sur la face opposée au fond sur une enclume auxiliaire, qui est presque alignée avec le fond.

30. Procédé selon au moins l'une quelconque des revendications 27 à 29, **caractérisé en ce que** le soudage au moins partiel de la zone de chevauchement et des petits côtés se fait en même temps.

31. Procédé selon la revendication 29 ou 30, **caractérisé en ce que** les petits côtés rabattus sont repliés sur les surfaces latérales et liés à celles-ci.

32. Procédé selon l'une quelconque des revendications 29 à 31, **caractérisé en ce que** les surfaces latérales rabattues des petits côtés sont enlevées au moins partiellement par découpage.

33. Procédé selon au moins l'une quelconque des revendications 25 à 28, **caractérisé en ce qu'**après le soudage au moins partiel des zones de chevauchement (caractéristique e)) dans la zone d'extrémité partiellement fermée, pour former le fond, un trou est foré.

34. Procédé selon la revendication 33, **caractérisé en ce qu'**une plaque de retenue avec une ouverture complémentaire est fixée sur le fond par-dessus le trou.

35. Procédé selon l'une quelconque des revendications 25 à 34, **caractérisé en ce qu'**il fonctionne en cadence au moyen d'un dispositif.
